# EUROPÄISCHE PATENTSCHRIFT

(11) **EP 1 062 066 B1**
(45) Veröffentlichungstag und Bekanntmachung des Hinweises auf die Patenterteilung: **02.05.2002**
(21) Anmeldenummer: 99910282.5
(22) Anmeldetag: 25.02.1999
(51) Int. Cl.: B22D 11/16

(54) **ANSTELLVERFAHREN FÜR EIN ROLLENSEGMENT EINER STRANGGIESSANLAGE**
METHOD FOR ADJUSTING A CONTINUOUS CASTING INSTALLATION ROLL SEGMENT
PROCEDE DE REGLAGE D'UN SEGMENT DE ROULEAUX D'UNE INSTALLATION DE COULEE CONTINUE

(30) Priorität: 09.03.1998 DE 19809807
(43) Veröffentlichungstag der Anmeldung: 27.12.2000
(73) Patentinhaber: SMS SCHLOEMANN-SIEMAG AKTIENGESELLSCHAFT, 40237 Düsseldorf (DE)
(72) Erfinder: WEYER, Axel, D-42349 Wuppertal (DE); SCHMITT, Wolfgang, D-40667 Meerbusch (DE); HARTMANN, Ralf, D-40470 Düsseldorf (DE); GEERKENS, Christian, D-40699 Düsseldorf (DE)
(74) Vertreter: Valentin, Ekkehard, Dipl.-Ing.
(86) Internationale Anmeldenummer: EP9901222
(87) Internationale Veröffentlichungsnummer: WO9946071

(56) Entgegenhaltungen:
- WO-A-98/50185
- DE-A- 2 133 144
- DE-C- 19 627 336
- US-A- 5 348 074
- PATENT ABSTRACTS OF JAPAN vol. 013, no. 432 (M-874), 27. September 1989 (1989-09-27) & JP 01 166863 A (NIPPON STEEL CORP;OTHERS: 01), 30. Juni 1989 (1989-06-30)

## Beschreibung

Die vorliegende Erfindung betrifft ein Anstellverfahren für ein Rollensegment einer Stranggießanlage, das eine Segmenteingangsseite und eine Segmentausgangsseite und ein Paar Rollenträger aufweist, die je mindestens zwei sich über einen Stützbereich erstreckende Rollen tragen, wobei die Rollenträger über eine an der Segmenteingangsseite und eine an der Segmentausgangsseite angeordnete Anstelleinheit gegeneinander angestellt werden, wobei jede Anstelleinheit zwei beidseits des Stützbereichs angeordnete Hydraulikzylindereinheiten aufweist.

Ein derartiges Anstellverfahren ist bspw. aus der DE 196 27 336 C1 bekannt.

Beim Stranggießen von Metall, insbesondere beim Gießen eines Stahlbandes, wird der erstarrende Strang über einen Rollengang mit einer Vielzahl von Stützrollen abgezogen und gestützt. Um eine möglichst genaue Führung des Stranges gewährleisten zu können, ist der Rollengang gemäß der DE 196 27 336 C1 in mehrere Segmente eingeteilt, die separat angestellt werden können.

Bei den noch gießheißen Metallsträngen, die zudem in einem Kernbereich noch nicht erstarrt sind, kann es zu Aufbauchungen kommen. Wenn eine derartige Aufbauchung ein Rollensegment durchläuft, wird somit eine größere Kraft als sonst auf das Segment ausgeübt. Dies kann unter Umständen zur Beschädigungen des Rollensegments führen. Darüber hinaus muß die Aufbauchung bei der Weiterverarbeitung des Metallstrangs wieder ausgeglichen werden.

Die Aufgabe der vorliegenden Erfindung besteht darin, ein Anstellverfahren zur Verfügung zu stellen, mittels dessen Beschädigungen des Rollensegments durch übermäßige Krafteinwirkungen in jedem Fall vermieden werden und darüber hinaus Aufbauchungen möglichst beseitigt werden können.

Die Aufgabe wird dadurch gelöst, daß die Hydraulikzylindereinheiten sowohl positions- als auch druckgeregelt anstellbar sind, daß über die Hydraulikzylindereinheiten die Rollen positionsgeregelt an einen von diesen gestützten Metallstrang angestellt werden und daß die Hydraulikzylindereinheiten von positions- auf druckgeregelten Betrieb umgeschaltet werden, wenn der Druck in der jeweiligen Hydraulikzylindereinheit einen Hydraulikzylindergrenzwert erreicht.

Vorzugsweise wird eine Hydraulikzylindereinheit auch dann von positions- auf druckgeregelten Betrieb umgeschaltet, wenn der Druck in der anderen Hydraulikzylindereinheit derselben Anstelleinheit den Hydraulikzylindergrenzwert erreicht. Dies bewirkt insbesondere im wesentlichen einen Gleichlauf der beiden Hydraulikzylindereinheiten jeder Anstelleinheit.

Eine Überlastung der Rollen kann auf einfache Weise vermieden werden, wenn die Hydraulikzylindereinheiten einer Anstelleinheit von positions- auf druckgeregelten Betrieb umgeschaltet werden, wenn die Summe der Drücke in den Hydraulikzylindereinheiten der Anstelleinheit einen Anstelleinheitgrenzwert erreicht.

In ähnlicher Weise kann eine Überlastung des Rollensegments vermieden werden, wenn alle Hydraulikzylindereinheiten des Rollensegments von positions- auf druckgeregelten Betrieb umgeschaltet werden, wenn die Summe der Drücke in den Hydraulikzylindereinheiten einen Segmentgrenzwert erreicht.

In Ausgestaltung der Erfindung bewirkt die Anstelleinheit nach Umstellung von der Positionsregelung auf die Druck- bzw. Kraftregelung einen permanenten Formschluß zwischen dem Metallstrang und den Rollen. Durch diese Maßnahme werden Ausbauchungen des Metallstranges und ggfs. dessen Durchbruch vermieden. Der Formschluß zwischen Metallstrang und Rollen gewährleistet die Rollendrehung und damit deren optimierte Kühlung. Ferner bewirkt der Formschluß die kontinuierliche Förderung des Metallstranges zwischen den Rollen.

Der Hydraulikzylindergrenzwert, der Anstelleinheitgrenzwert und der Segmentgrenzwert sind vorzugsweise parametrierbar, um sie den konstruktiven Gegebenheiten des Rollensegments anpassen zu können.

Weitere Vorteile und Einzelheiten ergeben sich aus der nachfolgenden Beschreibung eines Ausführungsbeispiels. Dabei zeigen in Prinzipdarstellung:
- Figur 1: ein Rollensegment einer Stranggießanlage und
- Figur 2: eine Regelschaltung zur Ansteuerung des Rollensegments.

Gemäß Figur 1 weist ein Rollensegment einer Stranggießanlage zwei Rollenträger 1,2 mit je sechs Rollen 3 auf. Die Rollen 3 erstrecken sich über einen Stützbereich 4. Die Rollenträger 1,2 sind mit ihren Rollen 3 im Stützbereich 4 an einen Metallstrang 5, hier ein Stahlband 5, angestellt. Der Metallstrang 5 tritt an einer Segmenteingangsseite 6 in das Rollensegment ein und an einer Segmentausgangsseite 7 wieder aus dem Rollensegment aus.

Die Rollenträger 1,2 sind über zwei Anstelleinheiten miteinander verbunden. Die eine Anstelleinheit weist zwei Hydraulikzylindereinheiten 8,9 auf, die an der Segmenteingangsseite 6 beidseits des Stützbereichs 4 angeordnet sind. Die andere Anstelleinheit weist zwei Hydraulikzylindereinheiten 10,11 auf, die an der Segmentausgangsseite 7 beidseits des Stützbereichs 4 angeordnet sind. Mittels der Anstelleinheiten sind die Rollenträger 1, 2 gegen einander anstellbar.

Jede der Hydraulikzylindereinheiten 8 bis 11 ist sowohl positions- als auch druckregelbar. Jeder der Hydraulikzylindereinheiten 8 bis 11 sind daher gemäß Figur 2 Drucksensoren 12,13 und Positionsgeber 14 zugeordnet. Deren Ausgangssignale werden an eine Recheneinheit 15 übermittelt. Die Recheneinheit 15 ermittelt dann Stellsignale für die Hydraulikzylindereinheiten 8 bis 11 und gibt diese an Regelventile 16 aus, so daß die Hydraulikzylindereinheiten 8 bis 11 auf Anstellungen verfahren werden.

Zu Beginn eines Gießprozeßes werden alle Hydraulikzylindereinheiten 8 bis 11 derart verfahren, daß die Rollen 3 der Rollenträger 1,2 positionsgeregelt an den Metallstrang 5 angestellt werden. Die Hydraulikzylindereinheiten 8 bis 11 werden dabei pro Anstelleinheit synchron angesteuert. Die Anstellungen, auf die die Hydraulikzylindereinheiten 8 bis 11 eingestellt werden, werden von der Recheneinheit 15 aber unabhängig voneinander ermittelt. Die Anstellungen werden von der Recheneinheit 15 dabei derart ermittelt und den Hydraulikzylindereinheiten 8 bis 11 vorgegeben, daß kraftbedingte Auffederungen (z. B. der Rollenträger 1, 2) kompensiert werden. Die positionsgeregelte Anstellung der Rollen 3 an den Metallstrang 5 bleibt erhalten, bis - z. B. aufgrund einer Aufbauchung im Metallstrang 5 - der Druck in einer der Hydraulikzylindereinheiten 8 bis 11, z. B. der Hydraulikzylindereinheit 8, einen Hydraulikzylindergrenzwert erreicht. Wenn der Druck in dieser Hydraulikzylindereinheit 8 einen Hydraulikzylindergrenzwert erreicht, wird diese Hydraulikzylindereinheit 8 auf druckgeregelten Betrieb umgeschaltet.

Die Hydraulikzylindereinheit 8 hält dann den Druck auf dem Hydraulikzylindergrenzwert und weicht also aus.

Im Prinzip ist es möglich, jede der Hydraulikzylindereinheiten 8 bis 11 derart unabhängig voneinander zu regeln. Vorzugsweise werden die Hydraulikzylindereinheiten 8 bis 11 der Anstelleinheiten jedoch gruppenweise umgeschaltet. Mit der Hydraulikzylindereinheit 8 wird als gleichzeitig auch die Hydraulikzylindereinheit 9 von positions- auf druckgeregelten Betrieb umgeschaltet.

Gemäß der vorliegenden Erfindung werden nicht nur die einzelnen in den Hydraulikzylindereinheiten 8 bis 11 herrschenden Drücke mit dem Hydraulikzylindergrenzwert verglichen, sondern es werden auch Summenwerte gebildet und mit weiteren Grenzwerten verglichen. So werden beispielsweise die Hydraulikzylindereinheiten 8 und 9 von positions- auf druckgeregelten Betrieb umgeschaltet, wenn die Summe der Drücke in den Hydraulikzylindereinheiten 8 und 9 einen Anstelleinheitgrenzwert erreicht. Ebenso werden auch die Hydraulikzylinder 10 und 11 von positions- auf druckgeregelten Betrieb umgeschaltet, wenn die Summe der Drücke in den Hydraulikzylindereinheiten 10 und 11 den Anstelleinheitgrenzwert erreicht. Weiterhin werden alle 4 Hydraulikzylindereinheiten 8 bis 11 gleichzeitig von positions- auf druckgeregelten Betrieb umgeschaltet, wenn die Summe der Drücke in den Hydraulikzylindereinheiten 8 bis 11 einen Segmentgrenzwert erreicht.

Der Hydraulikzylindergrenzwert, der Anstelleinheitgrenzwert und/oder der Segmentgrenzwert sind vorzugsweise parametrierbar, um sie an die konkreten Gegebenheiten des Rollensegments anpassen zu können. Insbesondere sind die Grenzwerte derart parametriebar, daß Überlastungen der Rollenträger 1,2, der Rollen 3 sowie der nicht dargestellten Rollenzapfen der Rollen 3 und der ebenfalls nicht dargestellten Lager für die Rollenzapfen vermieden werden.

### Bezugszeichenliste

- 1,2: Rollenträger
- 3: Rollen
- 4: Stützbereich
- 5: Metallstrang
- 6: Segmenteingangsseite
- 7: Segmentausgangsseite
- 8 bis 11: Hydraulikzylindereinheiten
- 12,13: Drucksensoren
- 14: Positionsgeber
- 15: Recheneinheit
- 16: Regelventile

## Patentansprüche

1. Anstellverfahren für ein Rollensegment einer Stranggießanlage, das eine Segmenteingangsseite (6), eine Segmentausgangsseite (7) und ein Paar Rollenträger (1,2) aufweist, die je mindestens zwei sich über einen Stützbereich (4) erstreckende Rollen (3) tragen, wobei die Rollenträger (1,2) über eine an der Segmenteingangsseite (6) und eine an der Segmentausgangsseite (7) angeordnete Anstelleinheit gegeneinander angestellt werden, wobei jede Anstelleinheit zwei beidseits des Stützbereichs (4) angeordnete Hydraulikzylindereinheiten (8 bis 11) aufweist,
**dadurch gekennzeichnet,**
- **daß** die Hydraulikzylindereinheiten (8 bis 11) sowohl positions- als auch druckgeregelt anstellbar sind,
- **daß** über die Hydraulikzylindereinheiten (8 bis 11) die Rollen (3) positionsgeregelt an einen von den Rollen (3) geführten Metallstrang (5) angestellt werden und
- **daß** die Hydraulikzylindereinheiten (8 bis 11) vom positions- auf druckgeregelten Betrieb umgeschaltet werden, wenn der Druck in der jeweiligen Hydraulikzylindereinheit (8 bis 11) einen Hydraulikzylindergrenzwert erreicht.

2. Anstellverfahren nach Anspruch 1,
**dadurch gekennzeichnet,**
**daß** die Hydraulikzylindereinheit (z. B. 9) auch dann von positions- auf druckgeregelten Betrieb umgeschaltet wird, wenn der Druck in der anderen Hydraulikzylindereinheit (z. B. 8) derselben Anstelleinheit den Hydraulikzylindergrenzwert erreicht.

3. Anstellverfahren nach Anspruch 1 oder 2,
**dadurch gekennzeichnet,**
**daß** der Hydraulikzylindergrenzwert parametrierbar ist.

4. Anstellverfahren nach Anspruch 1, 2 oder 3,
**dadurch gekennzeichnet,**
**daß** die Hydraulikzylindereinheiten (8,9; 10,11) einer Anstelleinheit von positions- auf druckgreregelten Betrieb umgeschaltet werden, wenn die Summe der Drücke in den Hydraulikzylindereinheiten (8,9; 10,11) der Anstelleinheit einen Anstelleinheitgrenzwert erreicht.

5. Anstellverfahren nach Anspruch 4,
**dadurch gekennzeichnet,**
**daß** der Anstelleinheitgrenzwert parametrierbar ist.

6. Anstellverfahren nach einem der Ansprüche 1 bis 5,
**dadurch gekennzeichnet,**
**daß** alle Hydraulikzylindereinheiten (8 bis 11) des Rollensegments von positions- auf druckgeregelten Betrieb umgeschaltet werden, wenn die Summe der Drücke in den Hydraulikzylindereinheiten (8 bis 11) einen Segmentgrenzwert erreicht.

7. Anstellverfahren nach Anspruch 6,
**dadurch gekennzeichnet,**
**daß** der Segmentgrenzwert parametrierbar ist.

8. Anstellverfahren nach einem der Ansprüche 1 bis 7,
**dadurch gekennzeichnet,**
**daß** die Hydraulikzylindereinheiten (8, 9; 10, 11) der Anstelleinheiten im positionsgeregelten Betrieb synchron angesteuert werden.

9. Anstellverfahren nach einem der Ansprüche 1 bis 8,
**dadurch gekennzeichnet,**
**daß** den Hydraulikzylindereinheiten (8 bis 11) im positionsgeregltem Betrieb Anstellungen derart vorgegeben werden, daß kraftbedingte Auffederungen kompensiert werden.

10. Anstellverfahren nach einem der Ansprüche 1 bis 9,
**dadurch gekennzeichnet,**
**daß** die Hydraulikzylindereinheiten (8 bis 11) im positionsgeregeltem Betrieb auf unabhängig voreinander ermittelte Anstellungen eingestellt werden.

11. Anstellverfahren nach einem der Ansprüche 1 bis 10,
**dadurch gekennzeichnet,**
**daß** die Anstelleinheit nach Umstellung von der Positionsregelung auf die Druck-/ bzw. Kraftregelung einen permanenten Formschluß zwischen dem Metallstrang (5) und den Rollen (3) bewirkt.

## Claims

1. Adjusting method for a roll segment of a continuous casting plant, which comprises a segment inlet side (6), a segment outlet side (7) and a pair of roll supports (1, 2), which each carry at least two rolls (3) extending over a support region (4), wherein the roll supports (1, 2) are adjusted relative to one another by way of an adjusting unit arranged at the segment inlet side (6) and an adjusting unit arranged at the segment outlet side (7), wherein each adjusting unit comprises two hydraulic cylinder units (8 to 11) arranged at both sides of the support region (4) **characterised in that**
- the hydraulic cylinder units (8 to 11) are adjustable in both position-regulated and pressure-regulated manner,
- the rolls (3) are adjusted by way of the hydraulic cylinder units (8 to 11) in position-regulated manner at a metal strip (5) guided by the rolls (3) and
- the hydraulic cylinder units (8 to 11) are switched over from position-regulated to pressure-regulated operation when the pressure in the respective hydraulic cylinder unit (8 to 11) reaches a hydraulic cylinder limit value.

2. Adjusting method according to claim 1, **characterised in that** the hydraulic cylinder unit (for example, 9) is switched over from position-regulated to pressure-regulated operation also when the pressure in the other hydraulic cylinder unit (for example, 8) of the same adjusting unit reaches the hydraulic cylinder limit value.

3. Adjusting method according to claim 1 or 2, **characterised in that** the hydraulic cylinder limit value can be parameterised.

4. Adjusting method according to claim 1, 2 or 3, **characterised in that** the hydraulic cylinder units (8, 9; 10, 11) of an adjusting unit are switched over from position-regulated to pressure-regulated operation when the sum of the pressures in the hydraulic cylinder units (8, 9; 10, 11) of the adjusting unit reaches an adjusting unit limit value.

5. Adjusting method according to claim 4, **characterised in that** the adjusting unit limit value can be parameterised.

6. Adjusting method according to one of claims 1 to 5, **characterised in that** all hydraulic cylinder units (8 to 11) of the roll segment are switched over from position-regulated to pressure-regulated operation when the sum of the pressures in the hydraulic cylinder units (8 to 11) reaches a segment limit value.

7. Adjusting method according to claim 6, **characterised in that** the segment limit value can be parameterised.

8. Adjusting method according to one of claims 1 to 7, **characterised in that** the hydraulic cylinder units (8, 9; 10, 11) of the adjusting units are synchronously controlled in position-regulated operation.

9. Adjusting method according to one of claims 1 to 8, **characterised in that** adjustments at the hydraulic cylinder units (8 to 11) in position-controlled operation are predetermined in such a manner that compensation is given for force-induced spring-back movements.

10. Adjusting method according to one of claims 1 to 9, **characterised in that** the hydraulic cylinder units (8 to 11) in position-controlled operation are set to adjustments ascertained independently of one another.

11. Adjusting method according to one of claims 1 to 10, **characterised in that** the adjusting unit produces a permanent mechanically positive coupling between the metal strip (5) and the rolls (3) after switching over from the position regulation to the pressure or force regulation.

## Revendications

1. Procédé de serrage pour un segment de rouleaux d'une installation de coulée continue, qui présente un côté d'introduction dans le segment (6), un côté de sortie du segment (7) et une paire de supports de rouleaux (1, 2), qui portent chacun au moins deux rouleaux (3) s'étendant sur une zone de support (4), les supports de rouleaux (1, 2) étant placés l'un contre l'autre via une unité de serrage disposée au niveau du côté d'introduction dans le segment (6) et une unité de serrage disposée au niveau du côté de sortie du segment (7), chaque unité de serrage présentant deux unités à vérin hydraulique (8 à 11) disposées des deux côtés de la zone d'appui (4), **caractérisé**
- **en ce que** les unités à vérin hydraulique (8 à 11) sont réglables en position ainsi qu'en pression,
- **en ce que** les rouleaux (3), réglés en position via les unités à vérin hydraulique (8 à 11), sont placés contre le produit coulé en métal (5) guidé par les rouleaux (3) et
- **en ce que** les unités à vérin hydraulique (8 à 11) sont commutées du mode de fonctionnement basé sur la régulation en position dans le mode de fonctionnement basé sur la régulation en pression lorsque la pression dans une unité à vérin hydraulique (8 à 11) atteint une valeur limite de vérin hydraulique.

2. Procédé de réglage selon la revendication 1, **caractérisé en ce que** l'unité à vérin hydraulique (par exemple 9) est également commutée du mode de fonctionnement basé sur la régulation en position dans le mode de fonctionnement basé sur la régulation en pression lorsque la pression dans l'autre unité à vérin hydraulique (par exemple 8) de la même unité de réglage atteint la valeur limite de vérin hydraulique.

3. Procédé de réglage selon la revendication 1 ou 2, **caractérisé en ce que** la valeur limite de vérin hydraulique peut être paramétrée.

4. Procédé de réglage selon la revendication 1, 2 ou 3, **caractérisé en ce que** les unités de vérin hydraulique (8, 9 ; 10, 11) d'une unité de serrage sont commutées du mode de fonctionnement basé sur la régulation en position dans le mode de fonctionnement basé sur la régulation en pression lorsque la somme des pressions dans les unités de vérin hydraulique (8, 9 ; 10, 11) de l'unité de serrage atteint une valeur limite de réglage.

5. Procédé de réglage selon la revendication 4, **caractérisé en ce que** la valeur limite de réglage peut être paramétrée.

6. Procédé de réglage selon l'une quelconque des revendications 1 à 5, **caractérisé en ce que** toutes les unités à vérin hydraulique (8 à 11) du segment de rouleaux sont commutées du mode de fonctionnement basé sur la régulation en position dans le mode de fonctionnement basé sur la régulation en pression lorsque la somme des pressions dans les unités à vérin hydraulique (8 à 11) atteint une valeur limite de segment.

7. Procédé de réglage selon la revendication 6, **caractérisé en ce que** la valeur limite de segment peut être paramétrée.

8. Procédé de réglage selon l'une quelconque des revendications 1 à 7, **caractérisé en ce que** les unités à vérin hydraulique (8, 9 ; 10, 11) des unités de serrage sont commandées de manière synchrone dans le mode de fonctionnement basé sur la régulation en position.

9. Procédé de réglage selon l'une quelconque des revendications 1 à 8, **caractérisé en ce qu'**on prédéfinit, pour les unités à vérin hydraulique (8 à 11) en mode de fonctionnement basé sur la régulation en position, des serrages tels que la détente provoquée par la force est compensée.

10. Procédé de réglage selon l'une quelconque des revendications 1 à 9, **caractérisé en ce que** les unités à vérin hydraulique (8 à 11), en mode de fonctionnement basé sur la régulation en position, sont réglées sur des serrages déterminés indépendamment les uns des autres.

11. Procédé de réglage selon l'une quelconque des revendications 1 à 10, **caractérisé en ce que** l'unité de serrage, après la commutation du réglage basé sur la régulation en position dans le réglage basé sur la régulation en pression ou en force provoque une prise mécanique permanente entre le produit coulé métallique (5) et les rouleaux (3).
